# DEMANDE DE BREVET EUROPEEN

(11) **EP 4 085 788 A1**
(43) Date de publication de la demande: **09.11.2022**
(21) Numéro de dépôt: 22170203.8
(22) Date de dépôt: 27.04.2022
(51) Int. Cl.: A44C 25/00, A44C 7/00, A44C 9/00

(54) **STRUCTURE DE REMPLACEMENT DE BIJOUTERIE ET/OU DE JOAILLERIE DE PETITES DIMENSIONS NE REQUIÉRANT PAS D OUTILS EXTÉRIEUR POUR SON OUVERTURE ET FERMETURE**

(30) Priorité: 07.05.2021 CH 5142021; 07.05.2021 FR 2104840
(71) Demandeur: Edelmont SA, 1204 Geneve (CH)
(72) Inventeur: BERRUEX, Cédric, 1423 Villars-Burquin (CH)
(74) Mandataire: Bugnion Genève

(57) **Abrégé**

L'invention concerne un ensemble de bijouterie/joaillerie comprenant deux articles fixés entre eux de façon amovible par un dispositif de fixation.

Cet ensemble est remarquable en ce que le dispositif de fixation comporte :
- un premier élément de fixation (13) présentant un axe longitudinal (21), comportant un pêne de verrouillage (23),
- un deuxième élément de fixation (15), comportant une gâche de verrouillage (55), lesdits premier et deuxième éléments de fixation étant conformés pour empêcher leur translation relative le long dudit axe longitudinal et pour autoriser leur translation relative le long d'un axe transversal (29),
ledit pêne étant mobile entre une position de verrouillage bloquant la translation relative desdits premier et deuxième éléments de fixation le long dudit axe transversal et une position de déverrouillage autorisant la translation relative desdits premier et deuxième éléments de fixation le long dudit axe transversal.

## Description

La présente invention s'inscrit dans le domaine de la bijouterie et de la joaillerie et concerne un ensemble de bijouterie et/ou de joaillerie, et sur une structure de remplacement de bijouterie et/ou de joaillerie de petites dimensions ne requiérant pas d'outils extérieur pour son ouverture et fermeture

Dans le domaine de la bijouterie et/ou de la joaillerie, il est connu de suspendre un ou plusieurs accessoires ornementaux à un article de bijouterie et/ou de joaillerie. Ces accessoires ornementaux sont typiquement des pendentifs ou des « Charms », terme anglo-saxon employé pour désigner un article ornemental que l'on suspend à un collier, à un bracelet, à une bague ou à une boucle d'oreille.

Dans la suite de la description, le terme « pendentif » désigne à la fois les pendentifs en tant que tels, mais également les « Charms ».

De tels accessoires ornementaux ont pour but de modifier l'apparence de l'article de bijouterie et/ou de joaillerie. En effet, ces accessoires sont montés de façon interchangeable sur l'article de bijouterie et/ou de joaillerie, ce qui permet de personnaliser à volonté un tel article.

Les pendentifs à attacher sur les articles de bijouterie et/ou de joaillerie comportent un dispositif d'attache typiquement constitué d'un fermoir, par exemple à ressort, que l'on fixe temporairement sur l'article de bijouterie et/ou de joaillerie.

Lorsque l'article de bijouterie et/ou de joaillerie est une chaîne formée de maillons, il convient de dimensionner un ou plusieurs maillons de façon à laisser passer le fermoir à ressort du pendentif.

Ce dimensionnement particulier peut être inesthétique, notamment lorsque les maillons formant la chaîne de l'article de bijouterie sur lequel doit être monté le pendentif présentent une dimension différente de celle requise pour laisser passer le fermoir du pendentif.

Aussi, lorsque l'article de bijouterie et/ou de joaillerie ne comporte pas de mailles, comme c'est le cas d'une bague, d'une boucle d'oreille, d'un collier ou bracelet sans maille, il est nécessaire de monter sur cet article un maillon pour recevoir le fermoir du pendentif.

Cela affecte également l'esthétique de l'ensemble formé par l'article de bijouterie et/ou de joaillerie et par le pendentif qui est attaché.

Par ailleurs, le risque de détachement entre le pendentif et l'article de bijouterie et/ou de joaillerie est important, en particulier lorsque le pendentif est attaché à une bague ou à un bracelet, en raison de la sollicitation fréquente du fermoir due aux gestes de la vie quotidienne.

La présente invention vise à pallier les inconvénients ci-dessus, et concerne pour ce faire un ensemble de bijouterie et/ou de joaillerie comprenant :
- un premier article de bijouterie et/ou de joaillerie,
- un deuxième article de bijouterie et/ou de joaillerie destiné à être fixé de façon amovible sur ledit premier article de bijouterie et/ou de joaillerie,
- un dispositif de fixation du premier article de bijouterie et/ou de joaillerie sur le deuxième article de bijouterie et/ou de joaillerie,

ledit ensemble de bijouterie et/ou de joaillerie étant remarquable en ce que ledit dispositif de fixation comporte :
   - un premier élément de fixation monté sur ledit premier article de bijouterie et/ou de joaillerie, présentant un axe longitudinal et comportant un pêne de verrouillage,
   - un deuxième élément de fixation monté sur ledit deuxième article de bijouterie et/ou de joaillerie, adapté pour s'emboîter sur ledit premier élément de fixation et comportant une gâche de verrouillage agencée pour autoriser une coopération avec ledit pêne de verrouillage,
lesdits premier et deuxième éléments de fixation présentant des formes géométriques complémentaires conformées, lorsque ledit deuxième élément de fixation est emboîté sur ledit premier élément de fixation, pour empêcher leur translation relative le long dudit axe longitudinal et pour autoriser leur translation relative le long d'un axe transversal sensiblement transverse audit axe longitudinal,
ledit pêne de verrouillage étant mobile alternativement entre une position de verrouillage dans laquelle ledit pêne de verrouillage coopère avec ladite gâche de verrouillage lorsque ledit deuxième élément de fixation est emboîté sur ledit premier élément de fixation, ladite position de verrouillage bloquant la translation relative desdits premier et deuxième éléments de fixation le long dudit axe transversal, et une position de déverrouillage dans laquelle ledit pêne de verrouillage ne coopère pas avec ladite gâche de verrouillage, ladite position de déverrouillage autorisant la translation relative desdits premier et deuxième éléments de fixation le long dudit axe transversal.

Ainsi, en prévoyant de conférer aux éléments de fixation du dispositif de fixation des formes géométriques complémentaires conformées pour empêcher leur translation relative le long d'un premier axe longitudinal, et en prévoyant d'équiper l'ensemble de l'invention d'un pêne de verrouillage et d'une gâche de verrouillage agencés dans l'ensemble de façon à bloquer la translation relative des éléments de fixation le long d'un deuxième axe transversal, transverse au premier axe longitudinal, le risque de détachement entre les articles de bijouterie et/ou de joaillerie est largement limité par rapport à l'art antérieur.

Aussi, grâce à la présente invention, l'esthétique générale de l'ensemble de bijouterie et/ou de joaillerie est améliorée par rapport à l'art antérieur.

Par ailleurs, l'ensemble de bijouterie et/ou de joaillerie obtenu dans le cadre de la présente invention présente un coût de fabrication relativement réduit par rapport à certains dispositifs de l'art antérieur. Aussi, le dispositif de fixation selon l'invention est de taille relativement réduite.

Selon l'invention, l'ensemble comporte une partie non remplaçable qui porte la structure mécanique complexe, et une partie remplaçable sans structure mécanique complexe. Ainsi le coût de fabrication de la partie remplaçable est réduit et de fabrication simplifiée. En outre il présente un encombrement réduit.

Selon des caractéristiques optionnelles de l'ensemble de bijouterie et/ou de joaillerie de l'invention :
- le pêne de verrouillage est monté sur un moyen de rappel élastique agencé dans le premier élément de fixation pour rappeler le pêne de verrouillage dans sa position de verrouillage ;
- le pêne de verrouillage est mobile en translation le long de l'axe longitudinal du premier élément de fixation ;
- le premier élément de fixation comporte un carter à l'intérieur duquel est logé le moyen de rappel élastique, ledit carter comprenant :
   une base, contenue dans un premier plan,
   un sommet, contenu dans un deuxième plan décalé axialement par rapport à ladite base, le long de l'axe transversal,
   un ensemble de parois latérales, reliant ladite base et ledit sommet et définissant un volume interne,
   une ouverture de verrouillage pratiquée dans une paroi latérale dudit ensemble de parois latérales, positionnée en regard de la gâche de verrouillage du deuxième élément de fixation lorsque ledit deuxième élément de fixation est emboîté sur ledit premier élément de fixation,
   ledit pêne de verrouillage étant contenu au moins en partie à l'intérieur dudit volume interne et ladite ouverture de verrouillage étant traversée par une extrémité de verrouillage dudit pêne de verrouillage lorsque ledit pêne de verrouillage se trouve dans sa position de verrouillage et lorsque ledit deuxième élément de fixation est emboîté sur ledit premier élément de fixation ;
- le pêne de verrouillage comporte une platine de manipulation et la base du carter du premier élément de fixation présente une ouverture de manipulation dimensionnée pour permettre un accès manuel à ladite platine de manipulation du pêne de verrouillage ;
- le moyen de rappel élastique est un ressort comportant une première extrémité fixée à l'intérieur du volume interne du carter du premier élément de fixation et comportant une deuxième extrémité fixée sur le pêne de verrouillage ;
- l'extrémité de verrouillage du pêne de verrouillage comporte un bord chanfreiné. Cela permet de simplifier le passage d'un état déverrouillé vers un état verrouillé de l'ensemble de l'invention, car il suffit d'emboîter le deuxième élément de fixation sur le premier élément de fixation pour atteindre la position de verrouillage ;
- le deuxième élément de fixation est constitué par un couvercle comportant un ensemble de parois latérales reliant une base et un sommet dudit couvercle, le deuxième article de bijouterie et/ou de joaillerie étant monté sur une ou plusieurs parois latérales dudit ensemble de parois latérales et la gâche de verrouillage étant pratiquée dans la paroi latérale dudit ensemble de parois latérales sur laquelle est monté ledit deuxième article de bijouterie et/ou de joaillerie. Le couvercle peut ainsi être une pièce d'ornementation permettant de conférer à l'ensemble de l'invention un caractère esthétique supplémentaire ;
- dans une réalisation, les premier et deuxième éléments de fixation présentent chacun une forme géométrique polygonale ;
- le premier article de bijouterie et/ou de joaillerie est une bague ou un collier ou une boucle d'oreille ou un bracelet et le deuxième article de bijouterie et/ou de joaillerie est un pendentif.

D'autres caractéristiques, buts et avantages de l'invention apparaîtront à la lecture de la description détaillée qui suit pour la compréhension de laquelle on se reportera aux dessins annexés dans lesquels :
La figure 1 est une vue isométrique de l'ensemble de bijouterie et/ou de joaillerie selon l'invention.
La figure 2 est une vue de dessus de l'ensemble de bijouterie et/ou de joaillerie selon l'invention.
La figure 3 est une vue en coupe selon la ligne III-III de la figure 2.
La figure 4 est une vue isométrique du carter du premier élément de fixation de l'ensemble de bijouterie et/ou de joaillerie de l'invention.
La figure 5 est une vue de dessous du deuxième élément de fixation de l'ensemble de bijouterie et/ou de joaillerie de l'invention.
La figure 6 est une vue de face du deuxième élément de fixation de la figure 5.
La figure 7 représente une première étape de la séquence de montage de l'ensemble de bijouterie et/ou de joaillerie de l'invention.
La figure 8 illustre une deuxième étape de la séquence de montage de l'ensemble de bijouterie et/ou de joaillerie de l'invention.
La figure 9 représente une troisième étape de la séquence de montage de l'ensemble de bijouterie et/ou de joaillerie de l'invention.
La figure 10 illustre une séquence de démontage de l'ensemble de bijouterie et/ou de joaillerie de l'invention.

Sur l'ensemble des figures, des références identiques ou analogues représentent des organes ou ensembles d'organes identiques ou analogues.

L'ensemble des figures de la présente description illustre à titre d'exemple non limitatif un ensemble de bijouterie et/ou de joaillerie 1 comportant un premier article de bijouterie et/ou de joaillerie 3 obtenu par une bague 5.

La présente invention est également mise en œuvre lorsque le premier article de bijouterie et/ou de joaillerie est un collier, une boucle d'oreille ou un bracelet.

Dans la suite de la description, afin d'alléger la terminologie, le terme « ensemble » désigne indifféremment un ensemble de bijouterie ou un ensemble de joaillerie ou un ensemble de bijouterie et de joaillerie. De la même manière, le terme « article » désigne indifféremment un article de bijouterie ou un article de joaillerie ou un article de bijouterie et de joaillerie.

On se réfère à la figure 1 représentant l'ensemble 1 selon l'invention, en vue isométrique. L'ensemble 1 comporte le premier article 3, ici une bague, sur lequel est fixé un deuxième article 7, ici formé par un pendentif 9 ou « Charm ».

La fixation du pendentif 9 sur la bague 5 est obtenue par un dispositif de fixation 11 conçu pour autoriser la fixation du pendentif 9 sur la bague 5, de façon amovible.

Le dispositif de fixation 11 est représenté à la figure 1 dans une position de verrouillage, c'est-à-dire que la bague 5 et le pendentif 9 sont fixés entre eux.

On se réfère à la figure 2 sur laquelle est représenté l'ensemble 1 en vue de dessus et à la figure 3 qui est une vue en coupe longitudinale du dispositif de fixation 11, selon la ligne III-III de la figure 2.

Le dispositif de fixation 11 comporte un premier élément de fixation 13 monté sur la bague 5 (non visible à la figure 3) et un deuxième élément de fixation 15 monté sur le pendentif 9 (non visible à la figure 3).

Le premier élément de fixation 13 comporte un carter 17 à l'intérieur duquel est logé un moyen de rappel élastique, typiquement constitué par un ressort 19 monté en compression dans le carter 17 du premier élément de fixation 13 du dispositif de verrouillage 11.

Le premier élément de fixation 13 présentant la structure mécanique de fixation comprenant un élément mobile, est porté par la bague qui est la partie non-remplaçable, et le pendentif qui est l'élément remplaçable comporte l'élément de fixation 15 sans partie mobile. Le pendentif est donc de fabrication simple et de coût réduit.

Le premier élément de fixation 13 présente un axe longitudinal 21 et comporte en outre un pêne de verrouillage 23 mobile en translation le long de l'axe longitudinal 21, alternativement entre une position de verrouillage représentée à la figure 3 et une position de déverrouillage, représentée aux figures 8 et 10.

Le ressort 19 est monté dans le premier élément de fixation 13 de façon à rappeler en permanence le pêne de verrouillage 23 dans sa position de verrouillage.

On se réfère à la figure 4 représentant le carter 17 du premier élément de fixation 13.

Le carter 17 comporte une base 25, contenue dans un premier plan P1, un sommet 27, contenu dans un deuxième plan P2 décalé axialement relativement à la base 25, le long d'un axe transversal 29 sensiblement transverse à l'axe longitudinal 21.

Le carter 17 comporte en outre un ensemble de parois latérales 31 reliant la base 25 et le sommet 27.

Le carter 17 comporte en outre au niveau d'une de ses parois latérales une ouverture de verrouillage 33 adaptée pour être positionnée en regard d'une gâche de verrouillage du deuxième élément de fixation 15 lorsque le deuxième élément de fixation 15 est emboîté sur le premier élément de fixation 13, comme on va le voir dans la suite de la description.

Les parois latérales 31 définissent un volume interne à l'intérieur duquel est logé le ressort 19.

Comme visible à la figure 3, le ressort 19 comporte une première extrémité 35 fixée à l'intérieur du volume interne du carter 17 et comporte une deuxième extrémité 37 fixée sur le pêne de verrouillage 23.

Le volume interne du carter 17 abrite également partiellement le pêne de verrouillage 23. En fait, une extrémité de verrouillage 39 du pêne de verrouillage 23 traverse l'ouverture de verrouillage 33 lorsque le pêne de verrouillage 23 se trouve dans sa position de verrouillage. L'extrémité de verrouillage 39 comporte par ailleurs un bord chanfreiné 40 dont son utilité est détaillée dans la suite de la description.

Aussi, la base 25 du carter 17 présente une ouverture de manipulation 41 en regard de laquelle est monté une platine de manipulation 43 du pêne de verrouillage 23. L'ouverture de manipulation 41 est dimensionnée pour permettre un accès manuel à la platine de manipulation 43 du pêne de verrouillage 23, ceci afin de permettre un actionnement manuel du pêne de verrouillage 23 par une personne utilisatrice, comme on va le voir dans la suite de la description.

Comme on le remarque aux figures 1 à 3, le deuxième élément de fixation 15 est adapté pour s'emboîter sur le premier élément de fixation 13, c'est-à-dire que le premier élément de fixation 13 et le deuxième élément de fixation 15 présentent des formes géométriques complémentaires l'une par rapport à l'autre, à la manière d'une pièce mâle et d'une pièce femelle.

Il est par ailleurs envisagé que le deuxième élément de fixation 15 recouvre entièrement le premier élément de fixation 13 du dispositif de fixation 11. Lorsque la bague 5 et le pendentif 7 sont fixés entre eux par l'intermédiaire du dispositif de fixation 11, seul le deuxième élément de fixation 15 est visible depuis l'extérieur, depuis le dessus ou par les côtés, le mécanisme de verrouillage est ainsi entièrement dissimulé. Le deuxième élément de fixation 15 peut ainsi être constitué par un couvercle 45, pouvant être une pièce d'ornementation permettant de conférer à l'ensemble 1 un caractère esthétique supplémentaire.

On se réfère aux figures 5 et 6 illustrant le deuxième élément de fixation 15 obtenu par le couvercle 45, respectivement en vue de dessous et en vue de face.

Le couvercle 45 comporte un sommet 47, une base 49, décalée axialement par rapport au sommet et présentant une ouverture 51 dimensionnée pour permettre au couvercle 45 de s'emboîter sur le premier élément de fixation 13, et un ensemble de parois latérales 53 reliant la base 49 et le sommet 51. Lorsque le deuxième élément de fixation 15 est constitué par le couvercle 45, le pendentif 9 est monté sur l'une ou sur plusieurs des parois latérales 53 du couvercle 45. Selon une variante non représentée, le pendentif 9 peut également être monté sur une paroi supérieure du couvercle 45.

Le deuxième élément de fixation 15 comporte en outre une gâche de verrouillage 55 agencée pour autoriser une coopération avec le pêne de verrouillage 23 du premier élément de fixation 13, visible à la figure 3. La gâche de verrouillage 55 consiste en une ouverture pratiquée dans la paroi latérale de l'ensemble de parois latérales 53 sur laquelle est monté le pendentif 9, comme visible notamment à la figure 2.

Selon une disposition de l'invention, les formes géométriques du premier élément de fixation 13 et du deuxième élément de fixation 15 sont choisies de telle sorte que, lorsque le deuxième élément de fixation 15 est emboîté sur le premier élément de fixation 13, leur translation relative le long de l'axe longitudinal 21 du premier élément de fixation est bloquée et de sorte que leur translation relative le long de l'axe transversal 29 est autorisée. A titre d'exemple, le premier et le deuxième élément de fixation adoptent une forme géométrique généralement polygonale, par exemple trapézoïdale comme c'est le cas de la réalisation de l'invention donnée aux figures. Bien sûr, toute autre forme géométrique permettant un blocage en translation entre le premier élément de fixation et le deuxième élément de fixation le long de l'axe longitudinal 21 peut être utilisée dans le cadre de la présente invention, notamment circulaire, ellipsoïdale.

On se réfère aux figures 7 à 9 illustrant la séquence de montage de l'ensemble 1 de l'invention.

La figure 7 illustre le premier élément de fixation 13, monté sur le premier article de bijouterie (non représenté), tel qu'une bague, un collier, un bracelet ou une boucle d'oreille.

Le ressort 19 du premier élément de fixation 13 est à l'état étiré, selon lequel le pêne de verrouillage 23 se trouve en position de verrouillage. Dans cette position de verrouillage, l'extrémité 39 du pêne de verrouillage 23 traverse l'ouverture de verrouillage 33 du carter 17.

On se réfère à la figure 8 représentant le deuxième élément de fixation 15 en cours de montage sur le premier élément de fixation 13.

Lorsque l'on souhaite assembler le premier article de bijouterie avec le deuxième article de bijouterie (non représentés), notamment un pendentif ou « Charm », on procède de la façon suivante.

On positionne le deuxième élément de fixation 15, constitué par le couvercle 45, sur le premier élément de fixation 13, puis on opère une translation le long de l'axe transversal 29 vers le bas, selon la flèche 57.

La base 49 du couvercle 45 exerce une pression sur le bord chanfreiné 40 du pêne de verrouillage 23, entraînant un chargement du ressort 19 dans son état comprimé, selon la flèche 59.

On se réfère à la figure 9. Lorsque la translation du deuxième élément de fixation 15 se poursuit jusqu'à ce que l'ouverture de verrouillage 33 du carter 17 du premier élément de fixation 13 se trouve en regard de la gâche de verrouillage 55 du deuxième élément de fixation 15, le pêne de verrouillage 23 du premier élément de fixation 13 n'est alors plus contraint et passe à nouveau dans son état étiré, ou position de verrouillage.

En position de verrouillage, la translation du premier élément de fixation 13 relativement au deuxième élément de fixation 15 le long de l'axe transversal 29 est bloquée par le pêne de verrouillage 23 qui coopère avec la gâche de verrouillage 55.

Ainsi, lorsque le deuxième élément de fixation 15 est emboîté sur le premier élément de fixation 13, le pêne de verrouillage 23 du premier élément de fixation 13 coopère dans sa position de verrouillage avec la gâche de verrouillage 55 du deuxième élément de fixation 15.

L'ensemble de bijouterie et/ou de joaillerie se trouve alors en position verrouillée, c'est-à-dire que le premier article et que le deuxième article sont fixés entre eux. L'ensemble peut alors être porté de façon sûre par une personne utilisatrice.

Le positionnement du pêne de verrouillage 29 dans sa position de verrouillage est obtenue de façon automatique grâce au bord chanfreiné 40, à la base 49 et au ressort 19, lorsque l'on déplace le deuxième élément de fixation 15 vers le bas le long de l'axe transversal 29 du premier élément de fixation 13.

On se réfère à la figure 10. Lorsque l'on souhaite retirer le deuxième article de bijouterie, par exemple pour le remplacer afin de conférer à l'ensemble de bijouterie et/ou de joaillerie une nouvelle apparence, on déplace le pêne de verrouillage 23 en position de déverrouillage grâce à la platine de manipulation 43. Lorsque le pêne de verrouillage atteint sa position déverrouillée, le pêne de verrouillage 23 ne coopère plus avec la gâche de verrouillage 55. La translation relative desdits premier et deuxième éléments de fixation le long de l'axe transversal 29 est alors autorisée. On fait ainsi translater le deuxième élément de fixation 15 vers le haut relativement au premier élément de fixation 13, le long de l'axe transversal 29, selon la flèche 59. Le déplacement du pêne de verrouillage se fait en manipulant la platine de manipulation à l'aide d'un doigt qui exerce une traction sur la platine 43. Le retrait du deuxième article de bijouterie ne requiert donc aucun outil, ce qui permet un de manière rapide et simple. En outre il n'y a pas de risque de perdre l'outil.

Comme il va de soi, la présente invention ne se limite pas aux seules formes de réalisation de cet ensemble de bijouterie et/ou de joaillerie, décrites ci-dessus uniquement à titre d'exemples illustratifs, mais elle embrasse au contraire toutes les variantes faisant intervenir les équivalents techniques des moyens décrits ainsi que leurs combinaisons si celles-ci entrent dans le cadre de l'invention.

## Revendications

1. Ensemble de bijouterie et/ou de joaillerie (1) comprenant :
- un premier article de bijouterie et/ou de joaillerie (3),
- un deuxième article de bijouterie et/ou de joaillerie (7) destiné à être fixé de façon amovible sur ledit premier article de bijouterie et/ou de joaillerie (3),
- un dispositif de fixation (11) du premier article de bijouterie et/ou de joaillerie (3) sur le deuxième article de bijouterie et/ou de joaillerie (7),
ledit dispositif de fixation (11) comportant :
- un premier élément de fixation (13) monté sur ledit premier article de bijouterie et/ou de joaillerie (3), présentant un axe longitudinal (21) et comportant un pêne de verrouillage (23),
- un deuxième élément de fixation (15) monté sur ledit deuxième article de bijouterie et/ou de joaillerie (7), adapté pour s'emboîter sur ledit premier élément de fixation (13) et comportant une gâche de verrouillage (55) agencée pour autoriser une coopération avec ledit pêne de verrouillage (23),
lesdits premier et deuxième éléments de fixation (13, 15) présentant des formes géométriques complémentaires conformées, lorsque ledit deuxième élément de fixation (15) est emboîté sur ledit premier élément de fixation (13), pour empêcher leur translation relative le long dudit axe longitudinal (21) et pour autoriser leur translation relative le long d'un axe transversal (29) sensiblement transverse audit axe longitudinal (21),
ledit pêne de verrouillage (23) étant mobile alternativement entre une position de verrouillage dans laquelle ledit pêne de verrouillage (23) coopère avec ladite gâche de verrouillage (55) lorsque ledit deuxième élément de fixation (15) est emboîté sur ledit premier élément de fixation (13), ladite position de verrouillage bloquant la translation relative desdits premier et deuxième éléments de fixation (13, 15) le long dudit axe transversal (29), et une position de déverrouillage dans laquelle ledit pêne de verrouillage (23) ne coopère pas avec ladite gâche de verrouillage (55), ladite position de déverrouillage autorisant la translation relative desdits premier et deuxième éléments de fixation le long dudit axe transversal (29),
dans lequel le pêne de verrouillage (23) comporte une platine de manipulation (43) et en ce que la base (25) du carter (17) du premier élément de fixation (13) présente une ouverture de manipulation (41) dimensionnée pour permettre un accès manuel à ladite platine de manipulation (43) du pêne de verrouillage (23).

2. Ensemble (1) selon la revendication 1, **caractérisé en ce que** le pêne de verrouillage (23) est monté sur un moyen de rappel élastique agencé dans le premier élément de fixation (13) pour rappeler le pêne de verrouillage (23) dans sa position de verrouillage.

3. Ensemble (1) selon l'une des revendications 1 ou 2, **caractérisé en ce que** le pêne de verrouillage (23) est mobile en translation le long de l'axe longitudinal (21) du premier élément de fixation (13).

4. Ensemble (1) selon l'une quelconque des revendications 1 à 3, **caractérisé en ce que** le premier élément de fixation (13) comporte un carter (17) à l'intérieur duquel est logé le moyen de rappel élastique, ledit carter (17) comprenant :
- une base (25), contenue dans un premier plan (P1),
- un sommet (27), contenu dans un deuxième plan (P2) décalé axialement par rapport à ladite base (25), le long de l'axe transversal (29),
- un ensemble de parois latérales (31), reliant ladite base (25) et ledit sommet (27) et définissant un volume interne,
- une ouverture de verrouillage (33) pratiquée dans une paroi latérale dudit ensemble de parois latérales (31), positionnée en regard de la gâche de verrouillage (55) du deuxième élément de fixation (15) lorsque ledit deuxième élément de fixation (15) est emboîté sur ledit premier élément de fixation (13),
ledit pêne de verrouillage (23) étant contenu au moins en partie à l'intérieur dudit volume interne et ladite ouverture de verrouillage (33) étant traversée par une extrémité de verrouillage (39) dudit pêne de verrouillage (23) lorsque ledit pêne de verrouillage (23) se trouve dans sa position de verrouillage et lorsque ledit deuxième élément de fixation (15) est emboîté sur ledit premier élément de fixation (13).

5. Ensemble (1) selon la revendication 4, **caractérisé en ce que** le moyen de rappel élastique est un ressort (19) comportant une première extrémité (35) fixée à l'intérieur du volume interne du carter (17) du premier élément de fixation (13) et comportant une deuxième extrémité (37) fixée sur le pêne de verrouillage (23).

6. Ensemble (1) selon la revendication 4 ou 5, **caractérisé en ce que** l'extrémité de verrouillage (39) du pêne de verrouillage (23) comporte un bord chanfreiné (40).

7. Ensemble (1) selon l'une quelconque des revendications 1 à 6, **caractérisé en ce que** le deuxième élément de fixation (15) est constitué par un couvercle (45) comportant un ensemble de parois latérales (53) reliant une base et un sommet (47) dudit couvercle (45), le deuxième article de bijouterie et/ou de joaillerie (7) étant monté sur une ou plusieurs parois latérales (53) dudit ensemble de parois latérales (53) et la gâche de verrouillage (55) étant pratiquée dans la paroi latérale dudit ensemble de parois latérales (53) sur laquelle est monté ledit deuxième article de bijouterie et/ou de joaillerie (7).

8. Ensemble (1) selon l'une quelconque des revendications 1 à 7, **caractérisé en ce que** les premier et deuxième éléments de fixation (13, 15) présentent chacun une forme géométrique polygonale.

9. Ensemble (1) selon l'une quelconque des revendications 1 à 8, **caractérisé en ce que** le premier article de bijouterie et/ou de joaillerie (3) est une bague (5) ou un collier ou une boucle d'oreille ou un bracelet et le deuxième article de bijouterie et/ou de joaillerie (7) est un pendentif (9).
